# FASCICULE DE BREVET EUROPEEN

(11) **EP 3 372 471 B1**
(45) Date de publication et mention de la délivrance du brevet: **11.09.2019**
(21) Numéro de dépôt: 18160138.6
(22) Date de dépôt: 06.03.2018
(51) Int. Cl.: B61D 27/00, B61D 35/00, B60N 2/58

(54) **DISPOSITIF DE CHAUFFAGE POUR UN VÉHICULE FERROVIAIRE, PERMETTANT LE CHAUFFAGE D'UNE CABINE DE TOILETTES EN PRÉCONDITIONNEMENT**
HEIZUNGSVORRICHTUNG FÜR EIN SCHIENENFAHRZEUG, WELCHE DIE HEIZUNG EINER TOILETTE IN GESCHLOSSENEM STROMKREIS ERLAUBT
HEATING SYSTEM FOR A RAILWAY VEHICLE PERMITTING TO HEAT A TOILET IN PRECONDITIONING MODE

(30) Priorité: 07.03.2017 FR 1751831
(43) Date de publication de la demande: 12.09.2018
(73) Titulaire: ALSTOM Transport Technologies, 93400 Saint-Ouen (FR)
(72) Inventeur: DO, Huu-Thi, 17300 Rochefort (FR)
(74) Mandataire: Lavoix

(56) Documents cités:
- EP-A1- 2 123 343
- WO-A1-2009/129869
- DE-A1-102013 207 566
- DE-A1-102013 207 570

## Description

La présente invention concerne un dispositif de chauffage pour une voiture de véhicule ferroviaire, destiné à équiper une voiture comprenant au moins une cabine de toilettes.

On connait déjà, dans l'état de la technique, un dispositif de chauffage comprenant :
- une unité de chauffage, ventilation et conditionnement d'air (habituellement désignée en anglais par les termes « Heating, Ventilation and Air-Conditioning » et par l'acronyme HVAC), propre à fonctionner selon un mode de fonctionnement en circuit ouvert, et un mode de préconditionnement en circuit fermé ou pseudo-fermé, et
- une unité de commande de l'unité de chauffage, propre à commander l'activation de l'unité de chauffage selon le mode de fonctionnement ou selon le mode de préconditionnement (cf. par exemple WO 2009/129869 A1 ou DE 10 2013 207566 A1).

L'unité de chauffage est principalement destinée au chauffage d'une salle pour passagers de la voiture.

En mode de fonctionnement en circuit ouvert, de l'air est extrait de la salle pour passagers, étant remplacé par de l'air extérieur à des fins de renouvellement de l'air. L'air circule donc dans la voiture, passant notamment par la cabine de toilettes afin de la réchauffer également.

En revanche, le mode de préconditionnement est réalisé en circuit fermé ou pseudo fermé, dans un souci d'économie d'énergie. Dans ce mode de préconditionnement, on n'apporte pas d'air extérieur, si bien que l'air circulant en circuit fermé nécessite moins d'énergie pour être chauffé. Ce mode de préconditionnement ne permet pas de ventiler la cabine de toilettes, qui n'est alors pas directement chauffée.

L'invention a notamment pour but de remédier à cet inconvénient, en fournissant un dispositif de chauffage susceptible de chauffer la cabine de toilettes en mode de préconditionnement.

A cet effet, l'invention a notamment pour objet un dispositif de chauffage d'une voiture de véhicule ferroviaire, ladite voiture comprenant au moins une cabine de toilettes, le dispositif de chauffage comprenant :
- une unité de chauffage, propre à fonctionner selon un mode de fonctionnement en circuit ouvert, et un mode de préconditionnement en circuit fermé ou pseudo-fermé, et
- une unité de commande de l'unité de chauffage, propre à commander l'activation de l'unité de chauffage selon le mode de fonctionnement ou selon le mode de préconditionnement,
caractérisé en ce qu'il comporte un sèche-mains à air chaud, destiné à être agencé dans la cabine de toilettes, le sèche-mains étant relié à l'unité de commande de sorte que l'unité de commande est propre à commander l'allumage continu du sèche-mains conjointement à la commande d'activation de l'unité de chauffage selon le mode de préconditionnement.

L'invention prévoit donc l'utilisation du sèche-mains à air chaud pour chauffer les toilettes durant le mode de préconditionnement.

Un dispositif de chauffage selon l'invention peut comporter en outre l'une ou plusieurs des caractéristiques suivantes, prises seules ou selon toutes combinaisons techniquement envisageables.
- L'unité de commande est intégrée à un système de contrôle et de gestion du véhicule ferroviaire.
- L'unité de commande est propre à désactiver l'allumage continu du sèche-mains conjointement à la commande d'activation de l'unité de chauffage selon le mode de fonctionnement.

L'invention concerne également une voiture de véhicule ferroviaire, comportant au moins une cabine de toilettes, caractérisé en ce qu'elle comporte un dispositif de chauffage tel que défini précédemment, le sèche-mains étant agencé dans la cabine de toilettes.

L'invention concerne également un procédé de chauffage d'une voiture de véhicule ferroviaire telle que définie précédemment, caractérisé en ce que, conjointement à l'activation de l'unité de chauffage selon le mode de préconditionnement, le sèche-mains est activé dans un état d'allumage continu.

Avantageusement, conjointement à l'activation de l'unité de chauffage selon le mode de fonctionnement, l'allumage continu du sèche-mains est désactivé.

L'invention sera mieux comprise à la lecture de la description qui va suivre, donnée uniquement à titre d'exemple et faite en se référant à la figure annexée représentant schématiquement un dispositif de chauffage selon un exemple de mode de réalisation de l'invention.

On a représenté, sur la figure, un dispositif 10 de chauffage équipant une voiture de véhicule ferroviaire, la voiture comprenant au moins une cabine de toilettes 11.

Le dispositif de chauffage 10 comporte de manière classique une unité de chauffage, ventilation et conditionnement d'air 12 (habituellement désignée par l'acronyme anglais HVAC, pour « Heating, Ventilation and Air-Conditioning »), propre à fonctionner selon un mode de fonctionnement en circuit ouvert, et un mode de préconditionnement en circuit fermé ou pseudo-fermé.

Le dispositif de chauffage 10 comporte par ailleurs une unité 14 de commande de l'unité de chauffage 12, propre à commander l'activation de l'unité de chauffage 12 selon le mode de fonctionnement ou selon le mode de préconditionnement, ainsi que la désactivation de l'unité de chauffage 12.

L'unité de commande 14 est avantageusement intégrée à un système de contrôle et de gestion du véhicule ferroviaire (habituellement désigné par l'acronyme anglais TCMS, pour « Train Control Monitoring System »).

Conformément à l'invention, le dispositif de chauffage 10 comporte un sèche-mains 16 à air chaud, notamment un sèche-mains électrique, agencé dans la cabine de toilettes 11.

Le sèche-mains 16 est relié à l'unité de commande 14, de sorte que l'unité de commande est propre à commander l'allumage continu du sèche-mains 16, conjointement à la commande d'activation de l'unité de chauffage 12 selon le mode de préconditionnement.

Lorsque le sèche-mains 16 est en allumage continu, il émet de l'air chaud en continu, par exemple jusqu'à la réception d'une commande de désactivation provenant de l'unité de commande 14, ou en variante pendant une durée prédéfinie.

Avantageusement, l'unité de commande 14 est propre à désactiver l'allumage continu du sèche-mains 16 conjointement à la commande d'activation de l'unité de chauffage 12 selon le mode de fonctionnement.

L'allumage continu du sèche-mains 16 n'est donc effectif que durant le mode de préconditionnement. En mode de conditionnement, la cabine de toilettes 11 est chauffée de manière classique, par circulation de l'air de l'unité de chauffage travaillant en circuit ouvert.

L'état d'allumage continu correspond à un allumage forcé par l'unité de commande 14, et la désactivation de cet état d'allumage continu n'empêche pas l'allumage ponctuel du sèche-mains 16, pour une utilisation classique pour sa fonction première de séchage de mains.

Il est à noter que le sèche-mains 16 est par exemple un sèche-mains initialement déjà présent dans la cabine de toilettes 11, l'invention consistant à intégrer ce sèche-mains au dispositif de chauffage 10, en permettant sa commande par l'unité de commande 14.

Le dispositif de chauffage selon l'invention permet de réaliser un procédé de chauffage qui va maintenant être décrit.

Avant la mise en service de la voiture, celle-ci doit être préalablement chauffée pour des raisons de confort des passagers.

A cet effet, l'unité de commande 14 passe l'unité de chauffage 12 dans le mode de préconditionnement. L'unité de chauffage 12 travaille alors en circuit fermé, pour chauffer l'air dans la voiture en utilisant moins d'énergie qu'en circuit ouvert.

Conformément au procédé selon l'invention, conjointement à l'activation de l'unité de chauffage 12 selon le mode de préconditionnement, le sèche-mains 16 est activé dans un état d'allumage continu. Cela permet également de chauffer la cabine de toilettes 11, qui n'est pas chauffée par l'unité de chauffage 12 en mode de préconditionnement.

Lors de la mise en service de la voiture, l'unité de commande 14 passe l'unité de chauffage 12 dans le mode de fonctionnement, en circuit ouvert, permettant un recyclage de l'air.

Conjointement à l'activation de l'unité de chauffage 12 selon le mode de fonctionnement, l'allumage continu du sèche-mains 16 est désactivé. En effet, en mode de fonctionnement, l'unité de chauffage 12 permet le chauffage de la cabine de toilettes 11, de manière classique.

On notera que l'invention n'est pas limitée au mode de réalisation précédemment décrit, et pourrait présenter diverses variantes complémentaires.

## Revendications

1. Dispositif (10) de chauffage d'une voiture de véhicule ferroviaire, ladite voiture comprenant au moins une cabine de toilettes (11), le dispositif de chauffage (10) comprenant :
- une unité de chauffage (12), propre à fonctionner selon un mode de fonctionnement en circuit ouvert, et un mode de préconditionnement en circuit fermé ou pseudo-fermé, et
- une unité (14) de commande de l'unité de chauffage (12), propre à commander l'activation de l'unité de chauffage (12) selon le mode de fonctionnement ou selon le mode de préconditionnement,
**caractérisé en ce qu'**il comporte un sèche-mains (16) à air chaud, destiné à être agencé dans la cabine de toilettes (11), le sèche-mains (16) étant relié à l'unité de commande (14) de sorte que l'unité de commande (14) est propre à commander l'allumage continu du sèche-mains (16) conjointement à la commande d'activation de l'unité de chauffage (12) selon le mode de préconditionnement.

2. Dispositif de chauffage (10) selon la revendication 1, dans lequel l'unité de commande (14) est intégrée à un système de contrôle et de gestion du véhicule ferroviaire.

3. Dispositif de chauffage (10) selon la revendication 1 ou 2, dans lequel l'unité de commande (14) est propre à désactiver l'allumage continu du sèche-mains conjointement à la commande d'activation de l'unité de chauffage (12) selon le mode de fonctionnement.

4. Voiture de véhicule ferroviaire, comportant au moins une cabine de toilettes (11), **caractérisé en ce qu'**elle comporte un dispositif de chauffage (12) selon l'une quelconque des revendications précédentes, le sèche-mains (16) étant agencé dans la cabine de toilettes (11).

5. Procédé de chauffage d'une voiture de véhicule ferroviaire selon la revendication 4, **caractérisé en ce que**, conjointement à l'activation de l'unité de chauffage (12) selon le mode de préconditionnement, le sèche-mains est activé dans un état d'allumage continu.

6. Procédé de chauffage selon la revendication 5, dans lequel, conjointement à l'activation de l'unité de chauffage (12) selon le mode de fonctionnement, l'allumage continu du sèche-mains (16) est désactivé.

## Patentansprüche

1. Vorrichtung (10) zum Heizen eines Schienenfahrzeug-Wagens, wobei der Wagen wenigstens eine Toiletten-Kabine (11) aufweist, wobei die Vorrichtung zum Heizen (10) aufweist:
- eine Heizeinheit (12), die imstande ist, gemäß einem Arbeitsmodus in offenem Kreislauf und in einem Vorklimatisierungsmodus in geschlossenem oder pseudogeschlossenem Kreislauf zu arbeiten, und
- eine Einheit (14) zum Ansteuern der Heizeinheit (12), die imstande ist, die Aktivierung der Heizeinheit (12) gemäß dem Arbeitsmodus oder gemäß dem Vorklimatisierungsmodus zu befehlen,
**dadurch gekennzeichnet, dass** sie aufweist einen Warmluft-Händetrockner (16), der dazu bestimmt ist, um in der Toiletten-Kabine (11) angeordnet zu sein, wobei der Händetrockner (16) mit der Einheit zum Ansteuern (14) verbunden ist, so dass die Einheit zum Ansteuern (14) imstande ist, das kontinuierliche Zünden des Händetrockners (16) zu befehlen gemeinsam mit dem Befehl des Aktivierens der Heizeinheit (12) gemäß dem Vorklimatisierungsmodus.

2. Vorrichtung zum Heizen (10) gemäß Anspruch 1, wobei die Einheit zum Ansteuern (14) in ein System zum Steuern und Führen des Schienenfahrzeugs integriert ist.

3. Vorrichtung zum Heizen (10) gemäß Anspruch 1 oder 2, wobei die Einheit zum Ansteuern (14) imstande ist, das kontinuierliche Zünden des Händetrockners gemeinsam mit dem Befehl des Aktivierens der Heizeinheit (12) gemäß dem Arbeitsmodus zu deaktivieren.

4. Schienenfahrzeug-Wagen mit wenigstens einer Toiletten-Kabine (11), **dadurch gekennzeichnet, dass** er aufweist eine Vorrichtung zum Heizen (12) gemäß irgendeinem der vorhergehenden Ansprüche, wobei der Händetrockner (16) in der Toiletten-Kabine (11) angeordnet ist.

5. Verfahren zum Heizen eines Schienenfahrzeug-Wagens gemäß Anspruch 4, **dadurch gekennzeichnet, dass**, gemeinsam mit der Aktivierung der Heizeinheit (12) gemäß dem Vorklimatisierungsmodus, der Händetrockner in einem Zustand kontinuierlichen Zündens aktiviert wird.

6. Verfahren zum Heizen gemäß Anspruch 5, wobei, gemeinsam mit der Aktivierung der Heizeinheit (12) gemäß dem Arbeitsmodus, das kontinuierliche Zünden des Händetrockners (16) deaktiviert wird.

## Claims

1. Device (10) for heating a railway vehicle carriage, said carriage comprising at least one toilet cubicle (11), the heating device (10) comprising:
- a heating unit (12), capable of operating in an open-loop operating mode and in a closed- or pseudo-closed-loop preconditioning mode, and
- a unit (14) for controlling the heating unit (12), capable of controlling the activation of the heating unit (12) in the operating mode or in the preconditioning mode,
**characterised in that** it comprises a hot-air hand dryer (16) which is to be arranged in the toilet cubicle (11), the hand dryer (16) being connected to the control unit (14) so that the control unit (14) is capable of controlling the continuous operation of the hand dryer (16) conjointly with controlling the activation of the heating unit (12) in the preconditioning mode.

2. Heating device (10) according to claim 1, wherein the control unit (14) is integrated into a control and monitoring system of the railway vehicle.

3. Heating device (10) according to claim 1 or 2, wherein the control unit (14) is capable of deactivating the continuous operation of the hand dryer conjointly with controlling the activation of the heating unit (12) in the operating mode.

4. Railway vehicle carriage, having at least one toilet cubicle (11), **characterised in that** it has a heating device (12) according to any one of the preceding claims, the hand dryer (16) being arranged in the toilet cubicle (11).

5. Method of heating a railway vehicle carriage according to claim 4, **characterised in that**, conjointly with the activation of the heating unit (12) in the preconditioning mode, the hand dryer is activated in a state of continuous operation.

6. Method of heating according to claim 5, wherein, conjointly with the activation of the heating unit (12) in the operating mode, the continuous operation of the hand drier (16) is deactivated.
